# EUROPÄISCHE PATENTSCHRIFT

(11) **EP 0 004 671 B1**
(45) Veröffentlichungstag und Bekanntmachung des Hinweises auf die Patenterteilung: **16.03.1983**
(21) Anmeldenummer: 79101046.5
(22) Anmeldetag: 05.04.1979
(51) Int. Cl.: A47F 3/04, F25D 21/14

(54) **Kühlmöbel**
Refrigerated display case
Vitrine réfrigérée

(30) Priorität: 05.04.1978 DE 2814677
(43) Veröffentlichungstag der Anmeldung: 17.10.1979
(73) Patentinhaber: Linde Aktiengesellschaft, 65189 Wiesbaden (DE)
(72) Erfinder: Reininger, Fritz, D-6227 Oestrich-Winkel/Rebhang (DE)
(74) Vertreter: Schaefer, Gerhard, Dr.

## Beschreibung

Die Erfindung betrifft ein Kühlmöbel mit einem in seinem unteren Teil als Wanne ausgebildeten Möbelkorpus, Kühleinrichtungen und einem Warenraum sowie mit einer ersten, ausschliesslich den Kühleinrichtungen und einer zweiten, ausschliesslich dem Warenraum zugeordneten Abflussöffnung, deren Abflussleitungen getrennt nach aussen geführt sind, und mit einem als Gitter oder gelochtes Blech ausgebildeten Einsatz zwischen dem Warenraum und dem Zuflussbereich zu der zweiten Abflussöffnung.

Ein derartiges Kühlmöbel, bei dem jedoch den Abflussöffnungen nur eine einzige nach aussen geführte Abflussleitung zugeordnet ist, ist aus der US-A 2531506 bekannt. Es dient zur Lagerung und zum Verkauf gekühlter Lebensmittel. Der die ausgestellte Ware enthaltende Raum ist durch eine Abdeckung von dem darunterliegenden, die Kühleinrichtungen enthaltenden Raum getrennt, der sich im unteren Teil der Wanne befindet. In diesem Raum befindet sich ferner eine Einrichtung zum Umwälzen der gekühlten Luft. Die Kühlluft wird über einen Strömungskanal in der Rückwand des Kühlmöbels über die ausgestellte Ware geblasen, wobei diese gekühlt wird. Zumindest ein Teil der Luft gelangt anschliessend über einen luftdurchlässigen Einsatz in den die Kühleinrichtungen enthaltenden Raum zurück und wird erneut umgewälzt.

Bei einem derartigen Kühlmöbel besteht jedoch der Nachteil, dass bei einem hohen Warenfüllstand ein grosser Teil der Kühlluft, nachdem er über die ausgestellte Ware geströmt ist, über den vorderen Rand der Kühlwanne abfliesst. In diesem Fall wird die Kühlluft nicht oder nur in geringem Mass rezirkuliert, so dass beträchtliche Energie für die Kühlung aufgewendet werden muss.

Der Erfindung liegt daher die Aufgabe zugrunde, ein Kühlmöbel der eingangs genannten Art zu entwickeln, das einen geringeren Energieverbrauch aufweist.

Diese Aufgabe wird erfindungsgemäss dadurch gelöst, dass der Einsatz an der dem Kunden zugewandten Seite höher hinaufreicht als der obere Rand der Wanne und an seinem über den Wannenrand hinaufragenden Teil mit einer Preisschildleiste versehen ist.

Durch die Erfindung wird der Stauraum für die Kühlware vergrössert. Zugleich ist verhindert, dass bei einem hohen Warenfüllstand in dem Kühlmöbel zuviel Kühlluft über den vorderen Rand der Wanne abfliesst. Die Kühlluft gelangt vielmehr durch den erfindungsgemäss hochgezogenen Einsatz in den die Kühleinrichtungen enthaltenden Raum zurück und wird von dort erneut umgewälzt. Mit dieser Massnahme lassen sich beträchtliche Energieeinsparungen erzielen.

Die Erfindung wird anhand eines schematisch dargestellten Ausführungsbeispiels näher erläutert.

Hierbei zeigt die Figur ein erfindungsgemässes Kühlmöbel im Querschnitt. Das Kühlmöbel besteht aus einem Möbelkorpus 1, dessen unterer Teil als Wanne ausgebildet ist. In diesem Bereich sind Kühleinrichtungen 2 und Ventilatoren 3 angeordnet. Die zum Verkauf angebotene Ware befindet sich auf Konsolen 4 und auf einer wasserdichten Bodenablage 5. Im Boden der Wanne sind Abflussöffnungen 6, 7 angebracht, die dem die Kühleinrichtungen enthaltenden Raum bzw. dem Warenraum zugeordnet sind.

Die Abflussöffnung 7 für Reinigungsflüssigkeit ist mit einer Abdeckung 8 abgedeckt, die aus einem Gitter oder einem gelochten Blech besteht. Durch Herausnehmen der Abdeckung 8 ist der Abfluss 7 für die Reinigungsflüssigkeit leicht zugänglich. Die Abdeckung 8 reicht auf der dem Kunden zugewandten Seite über den Rand der Wanne hinaus und trägt in dem überstehenden Bereich eine Preisschildleiste 9. Der vordere Teil der Wanne, der mit der Abdeckung 8 abgedeckt ist, besteht beispielsweise aus einem kostengünstigen Kunststoffmaterial, etwa Polyester.

## Patentansprüche

Kühlmöbel mit einem in seinem unteren Teil als Wanne ausgebildeten Möbelkorpus (1), Kühleinrichtungen (2) und einem Warenraum sowie mit einer ersten, ausschliesslich den Kühleinrichtungen und einer zweiten, ausschliesslich dem Warenraum zugeordneten Abflussöffnung (6; 7), deren Abflussleitungen getrennt nach aussen geführt sind, und mit einem als Gitter oder gelochtes Blech ausgebildeten Einsatz (8) zwischen dem Warenraum und dem Zuflussbereich zu der zweiten Abflussöffnung (7), dadurch gekennzeichnet, dass der Einsatz (8) an der dem Kunden zugewandten Seite höher hinaufreicht als der obere Rand der Wanne und an seinem über den Wannenrand hinaufragenden Teil mit einer Preisschildleiste (9) versehen ist.

## Claims

A refrigerating cabinet having a cabinet body (1), the lower part of which is shaped as a trough, in refrigerating devices (2), and a goods space, and also having a first discharge opening (6) exclusively assigned to the refrigerating devices and a second discharge opening (7) exclusively assigned to the goods space, the discharge pipes of which discharge openings are separately led to the exterior, and an insert (8) in the form of a grid or a perforated sheet located between the goods space and the inlet region to the second discharge opening (7), characterized in that on the side facing the customer, the insert (8) extends above the upper edge of the trough and is provided with a price ticket strip (9) on its part which projects beyond the edge of the trough.

## Revendications

Meuble réfrigérant avec un corps de meuble (1) en forme de cuve à sa partie inférieure, des dispositifs de réfrigération (2) et une chambre pour marchandises ainsi qu'avec une première ouverture d'écoulement (6) exclusivement pour les dispositifs de réfrigération et une seconde ouverture d'écoulement (7) exclusivement pour la chambre pour produits dont les canalisations d'écoulement sont orientées vers l'extérieur et avec un élément (8) en forme de grille ou de tôle perforée entre la chambre pour produits et la zone d'affluence vers la seconde ouverture d'écoulement (7), caractérisé par le fait que l'élément (8), du côté orienté vers la clientèle, dépasse en hauteur le bord supérieur de la cuve, et est muni dans sa partie surmontant le bord de la cuve, d'une réglette (9) d'affichage de prix.
